# EUROPÄISCHE PATENTSCHRIFT

(11) **EP 1 515 397 B1**
(45) Veröffentlichungstag und Bekanntmachung des Hinweises auf die Patenterteilung: **25.02.2009**
(21) Anmeldenummer: 04005764.8
(22) Anmeldetag: 11.03.2004
(51) Int. Cl.: H01R 4/48

(54) **Anschlussvorrichtung zum Direktsteckanschluss von Leiterenden**
Connector clamp for a direct plug in connection of electrical conductors
Borne de connexion électrique à raccordement enfichable directe de conducteur électrique

(30) Priorität: 06.09.2003 DE 20313855 U
(43) Veröffentlichungstag der Anmeldung: 16.03.2005
(73) Patentinhaber: Weidmüller Interface GmbH & Co. KG, 32760 Detmold (DE)
(72) Erfinder: Drewes, Björn, 32760 Detmold (DE); Beins, Eckard, 32758 Detmold (DE); Fricke, Herbert, 32760 Detmold (DE); Richts, Jörg, 33189 Schlangen (DE); Storm, Siegfried, 33189 Schlangen (DE); Tappe, Thomas, 32760 Detmold (DE); Prüssner, Udo, 32107 Bad Salzuflen (DE)
(74) Vertreter: Specht, Peter

(56) Entgegenhaltungen:
- EP-A- 0 822 613
- WO-A-02/075856
- DE-A- 2 002 911
- DE-A- 3 514 099
- DE-A- 3 911 459
- DE-A- 10 130 074
- DE-A- 10 158 948
- DE-A- 19 741 135
- DE-C- 19 805 903
- DE-U- 8 301 933
- DE-U- 29 514 509
- GB-A- 751 675

## Beschreibung

Die Erfindung betrifft eine Anschlußvorrichtung nach dem Oberbegriff des Anspruchs 1.

Darüber hinaus sind bereits seit langem Anschlussklemmen für ein- oder mehrdrähtige elektrische Leiter in Direktstecktechnik bekannt, bei denen in eine Stromschiene mit einer Aussparung und einem Kragen eine U-förmige, offene Klemmfeder eingreift, was zwar einerseits montagefreundlich ist, wobei aber das Problem besteht, daß relativ große Kräfte beim Einstecken und Kontaktieren von Leitern auf weitere Elemente der Anschlußvorrichtung, so auf eine Stromschiene oder auf ein Isolierstoffgehäuse übertragen werden müssen.

Die DE 39 11 459 A1 zeigt eine Zugfederklemme.

Eine gattungsgemäße Anschlußvorrichtung ist aus der DE 35 14 099 A1 bekannt. In dieser Schrift ist eine Verbindungsklemme für zwei miteinander zu verbindende Leiter bekannt, bei der ein erster flexibler Leiter in eine Zugfederklemme einsteckbar ist, wozu ein Schenkel der Zugfederklemme, welcher eine fensterartige Aussparung aufweist, mit Hilfe eines Betätigungsdrückers geöffnet wird. Ein zweiter Massivleiter kann dagegen von der gegenüberliegende Seite her in eine Klemmstelle geschoben werden, ohne dass die Klemme geöffnet werden muß Dabei wird der Leiter an einer Stromschiene vorbei geschoben, was den Schenkel der Zugfeder, welcher die fensterartige Aussparung durchsetzt, öffnet. Da die gesamte Zugfeder drehbar an einem Schwenklager gelagert wird, ist der Aufbau relativ kompliziert.

Die Erfindung hat die Aufgabe, dieses Problem mit möglichst einfachen konstruktiven Mitteln zu lösen.

Die Erfindung löst diese Aufgabe durch den Gegenstand des Anspruches 1.

Vorzugsweise ist der erste Federschenkel mit der fensterartigen Aussparung an einer Stromschiene oder einem sonstigen Element fixiert, insbesondere unbeweglich.

Vorteilhafte Ausgestaltungen sind den Unteransprüchen zu entnehmen.

Die Erfindung schafft eine Anschlußvorrichtung, die im Minimalfall lediglich aus einer Klemmfeder besteht, welche selber die Kontaktierungsfunktion integrierend übernimmt. Die Klemmfeder weist dabei eine Geometrie auf, die an eine Zugfeder erinnert. Der Unterschied liegt aber darin, daß ein Leiter von der entgegengesetzten Seite - das heißt von der Seite der federnden Schlaufe her - selbsttätig werkzeugfrei in die fensterförmige Aussparung gesteckt wird, um dort beispielsweise zwischen dem Klemmschenkel, der die fensterförmige Aussparung durchsetzt, und dem Rand der Aussparung oder einer die Aussparung ebenfalls durchsetzenden Stromschiene festgeklemmt zu werden.

Diese Steckrichtung des Leiters ist zwar prinzipiell auch in der DE 3514 097 C2 ersichtlich, dort hat man aber nicht erkannt, dass auf eine drehbare Lagerung der Zugfeder verzichtet werden kann wenn der Federschenkel mit der Aussparung (z.B. an der Stromschiene oder an einem Isolierstoffgehäuse) fixiert und anders als beim Stand der Technik ausschließlich der das Fenster durchsetzende freie Schenkel beweglich ist.

Die derart ausgebildete Klemme ist von einer Seite her ohne weiteres ohne Werkzeug beschaltbar, wohingegen ein Leiter gegen die Federwirkung nicht ohne ein Werkzeug wieder aus dieser herausnehmbar ist.

Die Klemme bietet also eine hohe Funktionssicherheit bei minimalen Kosten und ist werkzeugfrei beschaltbar und mit einem Werkzeug entschaltbar.

Es ist denkbar, dass die Stromschiene eine rundum gegrenzte oder eine an einer Seite offene Aussparung aufweist, welche das Einführen eines Leiterendes begünstigt.

Nach den Merkmalen der Unteransprüche kann die Anschlußvorrichtung auch auf verschiedene Weise an einer Stromschiene angeordnet sein, was die Notwendigkeit zum Einsatz eines weiteren Teiles - der Stromschiene - mit sich bringt, was aber andererseits den nicht zu unterschätzenden Vorteil hat, daß für Feder und Kontakt der Stromschiene jeweils die geeignetsten Materialien ausgewählt werden können, während bei dem Verzicht auf eine Stromschiene ein Materialkompromiß gesucht werden muß, nämlich ein Material, das sowohl gute federnde als auch gute kontaktierende Eigenschaften aufweist.

Bevorzugt ist die Stromschiene in einfacher Weise senkrecht zur Aussparung ausgerichtet, z.B. indem sie in ihrem Endbereich zur Klemmfeder hin mehrfach derart um insbesondere 90° umgebogen ist, dass eine Art U-förmiger Raum am Ende der Stromschiene ausgebildet ist, auf welchen seitlich eine der Klemmfedern aufgesetzt ist, so dass der U-förmige Raum in idealer Weise als mehrseitig geschützter bzw. geschlossener Aufnahmeraum für einzuführende Leiter dient. Bei dieser Variante werden sowohl der Materialverschnitt an der Stromschiene bei besonders kompakten Abmessungen minimiert als auch die Kontaktierungseigenschaften in besonders idealer Weise optimiert.

Nachfolgend wird die Erfindung unter Bezug auf die Zeichnung anhand von Ausführungsbeispielen näher beschrieben. Es zeigt:
- Fig. 1: eine perspektivische Ansicht einer ersten Anschlußvorrichtung;
- Fig. 2: eine perspektivische Ansicht der Anschlußvorrichtung aus Fig. 1 ein einer Aussparung eines Klemmengehäuses;
- Fig. 3: das Ausführungsbeispiel aus Fig. 2 während des Entschaltens;
- Fig. 4: eine perspektivische Ansicht einer zweiten Anschlußvorrichtung;
- Fig. 5: eine Stromschiene für die Anschlussvorrichtung aus Fig. 4;
- Fig. 6: eine dritte Anschlußvorrichtung für mehrere - hier zwei - Leiter in Reihe;
- Fig. 7: eine vierte Anschlußvorrichtung für mehrere - hier zwei - Leiter in Reihe ;
- Fig. 8: eine fünfte Anschlußvorrichtung für mehrere - hier zwei - Leiter nebeneinander;
- Fig. 9: eine perspektivische Ansicht einer sechsten Anschlußvorrichtung;
- Fig. 10: ein Klemmengehäuse mit weiteren Anschlussvorrichtungen; und
- Fig11: eine perspektivische Ansicht einer siebten Anschlußvorrichtung.

Fig. 1 zeigt ein erstes Ausführungsbeispiel einer Anschlußvorrichtung 1 zum Direkt-Steckanschluss eines abisolierten Leiterendes 2. Diese weist eine Stromschiene 3 auf, an der eine als Druckfeder auf das Leiterende 2 wirkende Klemmfeder 4 zum Festklemmen des Leiterendes 2 an der Stromschiene 3 angeordnet ist, die derart ausgelegt ist, dass das Leiterende 2 ohne Betätigungswerkzeug direkt in die Klemmstelle 5 zwischen Klemmfeder 4 und Stromschiene werkzeugfrei einführbar ist.

Die Klemmfeder 4 weist einen ersten Federschenkel 6 auf, welcher mit einer fensterartigen Aussparung 7 versehen ist. Am ersten Federschenkel 6 mit der fensterartigen Aussparung 7 ist die Klemmfeder 4 an der Stromschiene angeordnet (befestigt). Hier ist sie mit dem Federschenkel 6 parallel zur Stromschiene ausgerichtet und flächig auf diese aufgelegt und/oder befestigt. Der Federschenkel 6 kann auch abständig vom Stromschienenschenkel angeordnet sein (siehe Fig. 3).

Sodann beschreibt sie eine geschlossene Schlaufe 8, wobei sie sich in der Schlaufe 8 zur fensterartigen Aussparung 7 zurück erstreckt und diese mit einem freien Klemmschenkel 9 - der hier nur noch die Breite der Aussparung aufweist - durchsetzt. Der freie Klemmschenkel 9 drückt das Leiterende 2 gegen die Stromschiene 3.

Die Schlaufe 8 weist eine langgezogene Form mit zwei nahezu weitgehend parallel ausgerichteten Federschenkeln 10, 11 sowie einem die Federschenkel 10, 11 verbindenden Bogenstück 12 auf und ist geneigt zur Leitereinführrichtung ausgerichtet, insbesondere derart, dass der Winkel α zwischen dem Klemmschenkel und der Leitereinführrichtung L - hier senkrecht von oben - kleiner als 45°, insbesondere kleiner als 30° ist.

Die Klemmfeder 4 weist eine Geometrie auf, welche an die Geometrie sogenannter Zugfederanschlüsse erinnert. Sie ist aber derart angeordnet und ausgelegt, dass ein Leiter von der entgegengesetzten Seite der Schlaufe her werkzeugfrei in sie einführbar ist. Ein ganz besonderer Vorteil dieser Klemmfeder 4 liegt dabei darin, dass sie einerseits einen Direkt-Steckanschluss erlaubt, denn ein Leiter kann ohne weiteres in sie eingeführt aber nicht ohne weiteres wieder gegen die Kante im Bereich der Klemmstelle 5 herausgezogen werden. Hierzu bedarf der Anwender vielmehr eines Werkzeuges. Darüber hinaus bietet sie andererseits auch den Vorteil eines in sich geschlossenen Systems, d.h., die Klemmfeder 4 selbst nimmt sämtliche Kräfte zwischen Leiterende 2 und Klemmfeder 4 auf. Dazu ist es vorteilhaft, wenn der Federschenkel 6 mit der Aussparung 7 an der Stromschiene 3 festgelegt ist

Die Stromschiene 3 hat eine Eckwinkelform, wobei einer der beiden Stromschienenschenkel 14, 15 der Stromschiene 3 zur direkten Auflage des ersten Federschenkels 6 mit der fensterartigen Aussparung 7 dient und selbst eine eigene fensterartige Aussparung 16 aufweist, welche mit der fensterartigen Aussparung 7 des ersten Federschenkels 6 fluchtet.

Bevorzugt wird die fensterartige Aussparung 16 der Stromschiene 3 durch eine Ausstanzung gebildet, insbesondere derart, dass noch ein Stromschienenstück 17 an einer Seite mit der Stromschiene 3 verbunden ist, welcher derart umgebogen ist, dass er den Stromschienenschenkel 15 durch die Aussparung 16 hindurch verlängert bzw. fortsetzt. Eine Ausbauchung 18 in der Stromschiene 3 im Bereich der Klemmstelle 5 verbesser den Kontakt zwischen Stromschiene und Leiterende 2.

Figur 2 zeigt die Anordnung der Anschlußvorrichtung 1 aus Figur 1 in einem Isolierstoffgehäuse 19. Dieses Isolierstoffgehäuse 19 ist mit wenigstens einem Fenster oder wenigstens einer Aussparung 20 versehen, in welche die wenigstens eine (oder mehreren) Anschlußvorrichtung(en) seitlich einsetzbar ist/sind.

Dabei dienen Stege 21, 22, die das Innere der Schlaufe 8 durchsetzen dazu, die Feder abzustützen bzw. als Widerlager, um die Klemmfeder 4 im Isolierstoffgehäuse definiert zu fixieren und eine einwandfreie Betätigung sowie eine Begrenzung der Federbewegung zu gewährleisten.

Eine Leitereinführöffnung 23a dient zur Einführung des Leiterendes 2 in die Klemmstelle. Eine Einführöffnung 23b dient dagegen zum Einführen eines Betätigungswerkzeugs 24 (Fig. 3) und ermöglicht derart das Entschalten der Anschlußvorrichtung, die in dieser Anordnung beispielsweise für eine Reihenklemme nutzbar ist.

Beim Beschalten wird einfach das Leiterende 2 durch die Leitereinführöffnung 22 in die Anschlußvorrichtung eingeschoben, wodurch sich der Klemmschenkel so biegt, dass sich die Klemmstelle 5 öffnet und das Leiterende 2 in die Klemmstelle 5 einführbar und dort festlegbar ist.

Mittels des als Schraubendreher ausgebildeten Betätigungswerkzeuges 24 (Figur 3), der in die Einführöffnung 23b gesteckt wird, ist es möglich, den Klemmschenkel 9 von der Klemmstelle 5 wegzubiegen, so daß es möglich ist, das Leiterende 2 zu entnehmen.

Figur 4 zeigt eine Variante zu Figur 1, die sich dadurch auszeichnet, daß insbesondere deutlich wird, daß hier die Druckfeder bzw. Klemmfeder 4 als ein in sich geschlossenes, die Kräfte zum Kontaktieren des Leiterendes 2 aufnehmendes System ausgebildet ist.

Die Stromschiene 3' der Fig. 4 weist dabei die Geometrie der Figur 5 auf, d.h. sie ist aus einem Streifen gebogen und weist drei Stromschienenschenkel 25a, b, c auf, von denen der mittlere 25b zur Übertragung genügend großer Ströme um 90° umgebogen ist und derart eine Seitenwand der hier einseitig offenen Aussparung 16' (was das Einführen des Leiters erleichtert) definiert, wobei er aufgrund seiner Breite und Auslegung das Übertragen genügend großer Ströme in diesem Bereich erlaubt. An dem Stromschienenschenkel 25c, der an der Klemmstelle 5 angeordnet ist, ist wiederum eine Ausbauchung 26 zur Kontaktierung vorgesehen.

Die Klemmfeder 4 liegt hier beabstandet parallel zu einem der Stromschienenschenkel 25a. Diese Beabstandung wird durch den Stromschienenabschnitt 25b und einen Steg 27 realisiert, der vom Stromschienenschenkel 25a nach oben in Richtung der Klemmfeder 4 umgebogen ist und diese mit ihren freien Enden beabstandet.

Der besondere Vorteil liegt hier in der guten stromübertragenden Eigenschaft der Stromschiene 3' auch im Bereich der Aussparung 16' besonders durch den Stromschienenabschnitt 25b seitlich der Aussparung (bzw. hier Ausnehmung) 16', wobei auch hervorzuheben ist, daß diese Stromschiene 3 besonders günstig als Stanz-BiegeTeil gefertigt werden kann.

Ansonsten lassen sich mit dieser Direktanschlußfeder sämtlich Varianten der Figur 1 bis 5, aber beispielsweise auch Mehrfachanschlüsse nach Art der Figur 6 mit zwei Anschlussvorrichtungen 1, 1' realisieren.

In Fig. 6 sind die zwei Anschlussvorrichtungen an einer Stromschiene 3 nach Art der Fig. 1 angeordnet, welche sich aber hinter einer Faltung 28 hinter der ersten Klemmeder 4 bis zu einer zweiten Klemmfeder 4' fortsetzt. Hier ist auch die Stellung der Klemmfedern 4 im unbeschalteten Zustand zu sehen.

Fig. 7 zeigt eine analoge Anordnung mit einer Stromschiene 3, welche über einen Verbindungssteg 29 zwei Anschlussvorrichtungen einstückig verbindet, welche je für sich nach Art der Fig. 4 und 5 aufgebaut sind.

Fig. 8 zeigt wiederum die entsprechende Anordnung von zwei Klemmfedern 4, 4' an einer Stromschiene 3, die prinzipiell jener der Fig. 1 ähnelt, parallel nebeneinander.

Von dieser Ausführungsform unterscheidet sich wiederum die Figur 9. Hier durchsetzen die zwei Enden 30, 32 der an den Endbereichen jeweils gestuften, u-förmig gebogenen Stromschiene 31 senkrecht je eine Aussparung 7 in den ersten Federschenkeln 6 von zwei Klemmfedern 4, wobei die Klemmfedern 4 auf den Stufungen aufliegen. Diese Variante bietet den besonderen Vorteil, dass die Leiter die Stromschiene 3 überhaupt nicht durchsetzen müssen, was das Beschalten noch weiter erleichtert.

Insbesondere ist auch - wie zu erkennen eine Durchgangsanschluss für eine ansonsten nicht dargestellte Durchgangsklemme 3 leicht zu realisieren. Ansonsten entspricht die Anordnung wiederum der Anordnung aus der Figur 1 ff.

Fig. 10 zeigt die Anordnung von zwei weiteren Anschlussvorrichtungen mit beabstandeter Stromschiene in einem Klemmengehäuse 19, wobei das Klemmengehäuse 19 eine zusätzliche Abstützende Funktion für die Anschlussvorrichtungen übernimmt kann und wobei die Stromschiene der in dieser Fig. rechten Anschlußvorrichtung zusätzlich einen U-förmigen Aufnahmeraum (als Ausbiegung der Stromschiene ausgebildet) 33 in Einführrichtung zur Aufnahme des Leiterendes aufweist. Wiederum dienen hier im rechten Abschnitt der Fig. wenigstens ein oder mehrere Stege 21, die das Innere der Schlaufe 8 durchsetzen dazu, die Feder abzustützen bzw. als Widerlager, um die Klemmfeder 4 im Klemmengehäuse 19 aus Isolierstoff definiert zu fixieren und eine einwandfreie Betätigung zu gewährleisten.

Die Variante der Fig. 11 weist wiederum eine Stromschiene 3 auf, die aus einem gut stromleitenden Metallstreifen besteht, der in seinem Endbereich zur Klemmfeder 4 hin mehrfach derart um insbesondere 90° umgebogen ist, dass eine Art U-förmiger Raum 36 am Ende der Stromschiene 3 ausgebildet ist. Auf diesen U-förmigen Raum ist seitlich (senkrecht zur Haupterstreckungsebene der Stromschiene im Anschluss an das U) eine der Klemmfedern 4 nach Art der Fig. 1 aufgesetzt, so dass der Innenraum des U-förmigen Raumes 36 als Aufnahmeraum für den einzuführenden Leiter dient. Die Aussparung 7 kann von der Seite der Stromschiene 4 her kann von einem Stromschienenstück 35 durchsetzt sein, welches die Kontaktierung eines Leiters erleichtert bzw. zur Kontaktierung im Zusammenspiel mit dem Klemmschenkel 9 der Klemmfeder 4 dient. Der Klemmschenkel 9 weist zwei Abbiegungen gegen die Richtung der Biegung der Schlaufe 8 auf, welche die Funktion optimieren.

Diese Variante ist konstruktiv besonders einfach zu realisieren und weist dennoch besonders gute Anschlusseigenschaften auf.

Alle Varianten der vorstehenden Figuren und der Ansprüche eignen sich prinzipiell zum Einsatz in oder an Isolierstoffgehäusen 19 von Reihenklemmen oder sonstigen Anschlusseinheiten und -modulen, z.B. auch zum Einsatz direkt an oder in elektrischen Geräten aller Art wie Schützen und dgl.. Alle Varianten sind zudem auch als Mehrfachanschlüsse realisierbar und es sind auch weitere Stromschienengeometrien mit der dargestellten Klemmfeder realisierbar.

### Bezugszeichen

- Anschlußvorrichtung: 1
- Mehrfachanschluss: 1, 1'
- Leiterende: 2
- Stromschiene: 3, 3', 3"
- Feder: 4
- Klemmstelle: 5
- erster Federschenkel: 6
- Aussparung: 7
- Schlaufe: 8
- Klemmschenkel: 9
- parallele Schenkel: 10, 11
- Bogenstück: 12
- Stromschienenschenkel: 14, 15
- Aussparung: 16
- Stromschienenstück: 17
- Ausbauchung: 18
- Isolierstoffgehäuse: 19
- Aussparung: 20
- Steg: 21
- Steg: 22
- Einführöffnung: 23a,b
- Schraubendreher: 24
- Stromschienenschenkel: 25a, b, c
- Ausbauchung: 26
- Steg: 27
- Faltung: 28
- Verbindungsstück: 29
- Enden: 30,32
- Stromschiene: 31
- Aufnahmeraum: 33
- Anlagestück: 34
- Stromschienenstück: 35
- Winkel: α

## Patentansprüche

1. Anschlußvorrichtung (1) zum Anschluss eines abisolierten Leiterendes (2), mit einer als Druckfeder auf das Leiterende einwirkenden Klemmfeder (4) zum Festklemmen des Leiterendes (2) an einem Widerlager,
a) wobei die Klemmfeder (4) derart ausgelegt ist, dass der Leiter ohne Betätigungswerkzeug direkt in die Klemmstelle (5) werkzeugfrei einführbar ist,
b) wobei die Klemmfeder (4) einen ersten Federschenkel (6) aufweist, der mit einer fensterartigen Aussparung (7) versehen ist, und
c) wobei sich an den ersten Federschenkel (6) eine geschlossene Schlaufe (8) anschließt, welche in einem Klemmschenkel (9) endet, der die fensterartige Aussparung (7) durchsetzt, so daß das Leiterende (2), welches von der Seite der Schlaufe (8) her in die fensterartige Aussparung (7) einsteckbar ist, zwischen dem Klemmschenkel (9) und einer Wandung der fensterartigen Aussparung (7) oder einer die Aussparung durchsetzenden Stromschiene (3) als Widerlager werkzeugfrei und direktsteckend festklemmbar und kontaktierbar ist,
**dadurch gekennzeichnet, daß**
d) der erste Federschenkel (6) mit der fensterartigen Aussparung (7) an einer Stromschiene (3) oder einem sonstigen Element unbeweglich angeordnet ist.

2. Anschlußvorrichtung nach Anspruch 1, **dadurch gekennzeichnet, daß** der erste Federschenkel (6) beabstandet zu einem Stromschienenschenkel (25a) liegt.

3. Anschlußvorrichtung nach Anspruch 1 oder 2, **dadurch gekennzeichnet, daß** die geschlossene Schlaufe (2) ferner zwei im wesentlichen parallele Federschenkel (10, 11) aufweist, welche über ein Bogenstück (12) miteinander verbunden sind, wobei die parallelen Federschenkel (10, 11) relativ zur Leitereinführrichtung in einem Winkel von weniger als 45°, insbesondere weniger als 30° zur Leitereinführrichtung (L) ausgerichtet sind.

4. Anschlußvorrichtung nach einem der vorstehenden Ansprüche, **dadurch gekennzeichnet, daß** die Stromschiene (3) eine rundum begrenzte Aussparung (16') aufweist.

5. Anschlußvorrichtung nach einem der vorstehenden Ansprüche, **dadurch gekennzeichnet, daß** die Stromschiene (3') eine an einer Seite offene Aussparung (16') aufweist.

6. Anschlußvorrichtung nach einem der vorstehenden Ansprüche, **dadurch gekennzeichnet, daß** die Klemmfeder (4) mit ihrer fensterförmigen Aussparung (7) derart auf die Stromschiene (3) aufgesetzt ist, daß ihre Aussparung (7) mit der Aussparung (16) der Stromschiene (3) fluchtet.

7. Anschlußvorrichtung nach einem der vorstehenden Ansprüche, **dadurch gekennzeichnet, daß** der erste Federschenkel (6) senkrecht zu der Aussparung (16) der Stromschiene (3) ausgerichtet ist und dass die Stromschiene (3) die Aussparung durchsetzt.

8. Anschlußvorrichtung nach einem der vorstehenden Ansprüche, **dadurch gekennzeichnet, daß** die Stromschiene (3) an ihrem Ende eine sie verjüngende Stufung aufweist, an der sich die Klemmfeder (4) mit ihrer Aussparung (7) abstützt.

9. Anschlußvorrichtung nach einem der vorstehenden Ansprüche, **dadurch gekennzeichnet, daß** an einer einzigen Stromschiene (3) zwei oder mehr der Klemmfedern (4) parallel nebeneinander angeordnet sind.

10. Anschlußvorrichtung nach einem der vorstehenden Ansprüche, **dadurch gekennzeichnet, daß** an einer einzigen Stromschiene (3) zwei oder mehr der Klemmfedern (4) in Reihe hintereinander angeordnet sind.

11. Anschlußvorrichtung nach einem der vorstehenden Ansprüche, **dadurch gekennzeichnet, daß** das Stromschienenstück (3) als Eckwinkel ausgebildet ist.

12. Anschlußvorrichtung nach einem der vorstehenden Ansprüche, **dadurch gekennzeichnet, daß** die Stromschiene (3) als Stanz-/Biegeteil ausgebildet ist.

13. Anschlußvorrichtung nach einem der vorstehenden Ansprüche, **dadurch gekennzeichnet, daß** der erste Federschenkel (6) beabstandet parallel zu einem der Stromschienenschenkel (25a) liegt.

14. Anschlußvorrichtung nach einem der vorstehenden Ansprüche, **gekennzeichnet durch** eine Anordnung in oder an einem elektrischen Gerät.

15. Anschlußvorrichtung nach einem der vorstehenden Ansprüche, **gekennzeichnet durch** eine Anordnung in einem Isolierstoffgehäuse (19) eines Anschlussmoduls, insbesondere einer Reihenklemme.

16. Anschlußvorrichtung nach einem der vorstehenden Ansprüche, **dadurch gekennzeichnet, dass** die Stromschiene (3) senkrecht zur Aussparung (7) ausgerichtet ist.

17. Anschlußvorrichtung nach einem der vorstehenden Ansprüche, **dadurch gekennzeichnet, dass** die Stromschiene (3) in ihrem Endbereich zur Klemmfeder (4) hin mehrfach derart um insbesondere 90° umgebogen ist, dass eine Art U-förmiger Raum (36) am Ende der Stromschiene (3) ausgebildet ist, auf welchen seitlich eine der Klemmfedern (4) aufgesetzt ist, so dass der U-förmige Raum (36) als Aufnahmeraum für einzuführende Leiter dient.

18. Anschlußvorrichtung nach Anspruch 17, **dadurch gekennzeichnet, dass** die Aussparung (7) von einem Stromschienenstück (35) durchsetzt ist.

## Claims

1. Connector clamp (1) for connecting a stripped electrical conductor (2) with a clamping spring (4) which acts like a compression spring on the electrical conductor in order to clamp the electrical conductor (2) to a counter bearing,
a) the clamping spring (4) being designed such that it is possible to insert the conductor tool-free directly into the clamping point (5) without an actuating tool,
b) the clamping spring (4) having a first spring leg (6) which is provided with a window-like recess (7),
c) there being connected to the first spring leg (6) a closed loop (8) terminating in a clamp leg (9) which passes through the window-like recess (7) in such a manner that the electrical conductor (2), which can be plugged into the window-like recess (7) from the side of the loop (8), can be clamped as a counter bearing tool-free in a direct plug-in connection and form a contact between the clamp leg (9) and a wall of the window-like recess (7) or a conductor rail (3) passing through the recess,
**characterised in that**
d) the first spring leg (6) with the window-like recess (7) is positioned on a conductor rail (3) or other element in such a manner that it is unable to move.

2. Connector clamp in accordance with claim 1,
**characterised in that**
the first spring leg (6) lies at a distance from a conductor rail leg (25a).

3. Connector clamp in accordance with claim 1 or 2,
**characterised in that**
the closed loop (2) also has two spring legs (10, 11) which are positioned essentially parallel to one another and are connected to one another by a curved part (12), the parallel spring legs (10, 11) being oriented at an angle of less than 45°, in particular less than 30°, in relation to the direction of insertion (L) of the electrical conductor.

4. Connector clamp in accordance with one of the preceding claims,
**characterised in that**
the conductor rail (3) has a recess (16') which is bounded on all sides.

5. Connector clamp in accordance with one of the preceding claims,
**characterised in that**
the conductor rail (3') has a recess (16') which is open on one side.

6. Connector clamp in accordance with one of the preceding claims,
**characterised in that**
the window-like recess (7) of the clamping spring (4) is placed on the conductor rail (3) in such a manner that its recess (4) lies flush with the recess (16) in the conductor rail (3).

7. Connector clamp in accordance with one of the preceding claims,
**characterised in that**
the first spring leg (6) is oriented perpendicular to the recess (16) in the conductor rail (3) and the conductor rail (3) passes through the recess.

8. Connector clamp in accordance with one of the preceding claims,
**characterised in that**
one end of the conductor rail (3) has a tapering stepped section on which the recess (7) of the clamping spring (4) rests.

9. Connector clamp in accordance with one of the preceding claims,
**characterised in that**
two or more of the clamping springs (4) are positioned in parallel next to one another on a single conductor rail.

10. Connector clamp in accordance with one of the preceding claims,
**characterised in that**
two or more of the clamping springs (4) are positioned in series one after another on a single conductor rail.

11. Connector clamp in accordance with one of the preceding claims,
**characterised i n that**
the conductor rail part (3) is designed as a corner angle.

12. Connector clamp in accordance with one of the preceding claims,
**characterised in that**
the conductor rail (3) is designed as a stamped/bent part.

13. Connector clamp in accordance with one of the preceding claims,
**characterised in that**
the first spring leg (6) lies parallel to and a certain distance from one of the conductor rail legs (25a).

14. Connector clamp in accordance with one of the preceding claims,
**characterised by**
an arrangement in or on an electrical device.

15. Connector clamp in accordance with one of the preceding claims,
**characterised by**
an arrangement in an insulating case (19) of a connector module, in particular a terminal block.

16. Connector clamp in accordance with one of the preceding claims,
**characterised in that**
the conductor rail (3) is oriented perpendicular to the recess (7).

17. Connector clamp in accordance with one of the preceding claims,
**characterised in that**
the end area of the conductor rail (3) near the clamping spring (4) is bent several times at an angle of 90° in particular so as to form a type of U-shaped space (36) at the end of the conductor rail (3) on which one of the clamping springs (4) is placed laterally such that the U-shaped space (36) serves as a receiving space for electrical conductors to be inserted into it.

18. Connector clamp in accordance with claim 17,
**characterised i n that**
a part of the conductor rail (35) passes through the recess (7).

## Revendications

1. Dispositif de connexion (1) pour le raccordement d'une extrémité de conducteur dénudée (2), avec une lame-ressort (4) agissant comme ressort de pression sur l'extrémité de conducteur, pour le serrage de l'extrémité de conducteur (2) contre une butée,
a) dans lequel la lame-ressort (4) est réalisée de telle manière que le conducteur est directement insérable sans outil de manipulation dans la borne (5),
b) dans lequel la lame-ressort (4) comporte une première branche de ressort (6) pourvue d'un évidement en forme de fenêtre (7), et
c) dans lequel la première branche de ressort (6) est prolongée par une boucle (8) fermée qui se termine par une branche de serrage (9) traversant l'évidement en forme de fenêtre (7), si bien que l'extrémité de conducteur (2) insérable dans l'évidement en forme de fenêtre (7) par le côté de la boucle (8) peut être serrée et mise en contact sans outil et par insertion directe entre la branche de serrage (9) et une paroi de l'évidement en forme de fenêtre (7) ou un barreau conducteur (3) traversant l'évidement en tant que butée,
**caractérisé en ce que**
d) la première branche de ressort (6) avec l'évidement en forme de fenêtre (7) est fixement disposée contre un barreau conducteur (3) ou un autre élément.

2. Dispositif de connexion selon la revendication 1, **caractérisé en ce que** la première branche de ressort (6) est disposée à distance d'une branche de barreau conducteur (25a).

3. Dispositif de connexion selon la revendication 1 ou 2, **caractérisé en ce que** la boucle fermée (8) comporte en outre deux branches de ressort (10, 11) sensiblement parallèles, reliées entre elles par une partie arquée (12), lesdites branches de ressort parallèles (10, 11) étant relativement à la direction d'insertion du conducteur disposées suivant un angle inférieur à 45 °, en particulier inférieur à 30 ° par rapport à ladite direction d'insertion du conducteur (L).

4. Dispositif de connexion selon l'une des revendications précédentes, **caractérisé en ce que** le barreau conducteur (3) présente un évidement (16') fermé sur tous ses côtés.

5. Dispositif de connexion selon l'une des revendications précédentes, **caractérisé en ce que** le barreau conducteur (3') présente un évidement (16') ouvert sur un côté.

6. Dispositif de connexion selon l'une des revendications précédentes, **caractérisé en ce que** la lame-ressort (4) et son évidement en forme de fenêtre (7) sont appliqués sur le barreau conducteur (3) de telle manière que son évidement (7) corresponde à l'évidement (16) du barreau conducteur (3).

7. Dispositif de connexion selon l'une des revendications précédentes, **caractérisé en ce que** la première branche de ressort (6) est disposée perpendiculairement à l'évidement (16) du barreau conducteur (3), et **en ce que** le barreau conducteur (3) traverse l'évidement.

8. Dispositif de connexion selon l'une des revendications précédentes, **caractérisé en ce que** le barreau conducteur (3) présente un étagement se rétrécissant à son extrémité, contre lequel s'appuie par son évidement (7) la lame-ressort (4).

9. Dispositif de connexion selon l'une des revendications précédentes, **caractérisé en ce que** deux lames-ressorts (4) ou plus sont disposées parallèlement l'une à côté de l'autre contre un seul barreau conducteur (3).

10. Dispositif de connexion selon l'une des revendications précédentes, **caractérisé en ce que** deux lames-ressorts (4) ou plus sont disposées en alignement l'une derrière l'autre contre un seul barreau conducteur (3).

11. Dispositif de connexion selon l'une des revendications précédentes, **caractérisé en ce que** la pièce formant barreau conducteur (3) est réalisée comme cornière d'angle.

12. Dispositif de connexion selon l'une des revendications précédentes, **caractérisé en ce que** le barreau conducteur (3) est réalisé comme une pièce emboutie/pliée.

13. Dispositif de connexion selon l'une des revendications précédentes, **caractérisé en ce que** la première branche de ressort (6) est disposée parallèlement et à distance d'une des branches du barreau conducteur (25a).

14. Dispositif de connexion selon l'une des revendications précédentes, **caractérisé par** sa disposition dans ou sur un appareil électrique.

15. Dispositif de connexion selon l'une des revendications précédentes, **caractérisé par** sa disposition dans un boîtier en matériau isolant (19) d'un module de connexion, en particulier d'une barrette à bornes.

16. Dispositif de connexion selon l'une des revendications précédentes, **caractérisé en ce que** le barreau conducteur (3) est disposé perpendiculairement à l'évidement (7).

17. Dispositif de connexion selon l'une des revendications précédentes, **caractérisé en ce que** le barreau conducteur (3) est dans sa zone d'extrémité vers la lame-ressort (4) plié plusieurs fois, en particulier de 90 °, de manière à former une sorte de chambre en U (36) à l'extrémité du barreau conducteur (3), sur laquelle une des lames-ressorts (4) est appliquée latéralement, de telle manière que la chambre en U (36) sert de logement pour des conducteurs à insérer.

18. Dispositif de connexion selon la revendication 17, **caractérisé en ce que** l'évidement (7) est traversé par une partie de barre conductrice (35).
